# EUROPÄISCHE PATENTSCHRIFT

(11) **EP 2 734 293 B1**
(45) Veröffentlichungstag und Bekanntmachung des Hinweises auf die Patenterteilung: **22.06.2016**
(21) Anmeldenummer: 12751481.8
(22) Anmeldetag: 16.08.2012
(51) Int. Cl.: B01F 3/12, B01F 5/04, B01F 5/06

(54) **MISCHEINRICHTUNG ZUM MISCHEN VON AGGLOMERIERENDEM PULVER IN EINER SUSPENSION**
MIXING DEVICE FOR MIXING AGGLOMERATING POWDER IN A SUSPENSION
DISPOSITIF DE MÉLANGE POUR MÉLANGER DE LA POUDRE AGGLOMÉRANTE DANS UNE SUSPENSION

(30) Priorität: 16.09.2011 DE 102011082862
(43) Veröffentlichungstag der Anmeldung: 28.05.2014
(73) Patentinhaber: Primetals Technologies Germany GmbH, 91052 Erlangen (DE)
(72) Erfinder: BLENDINGER, Stefan, 90762 Fürth (DE); HARTMANN, Werner, 91085 Weisendorf (DE)
(74) Vertreter: Metals@Linz
(86) Internationale Anmeldenummer: PCT/EP2012/065990
(87) Internationale Veröffentlichungsnummer: WO 2013/037592

(56) Entgegenhaltungen:
- EP-A1- 0 475 284
- GB-A- 802 711
- US-A- 5 816 446
- US-A1- 2005 189 081
- US-B1- 7 784 999

## Beschreibung

Die Erfindung betrifft eine Mischeinrichtung zum Mischen von agglomerierendem Pulver in einer Suspension.

Die Kultivierung von Mikroorganismen im industriellen Maßstab hat in den letzten Jahren vielseitige Anwendungen gefunden. So werden Mikroorganismen gezüchtet, um Biomasse zur Stromgewinnung oder zur Produktion von Biodiesel herzustellen. Im Zuge der Bemühungen den weltweiten Kohlenstoffdioxidausstoß zu reduzieren, werden außerdem photosynthetisch aktive Mikroorganismen zur Fixierung von Kohlenstoffdioxid aus Abgasen eingesetzt.

Für die Kultivierung von Mikroorganismen, wie beispielsweise Algen oder Cyanobakterien, werden sowohl Bioreaktoren als auch Flachbettanlagen (Aquakulturen) verwendet. Die Mikroorganismen werden in einer geeigneten Nährlösung kultiviert, die Wasser, eine Kohlenstoffquelle sowie gegebenenfalls eine Energiequelle und Ergänzungsstoffe wie Mineralien oder Spurenelementen enthält. Die Zusammensetzung richtet sich dabei nach den Anforderungen der Mikroorganismen.

Da Mikroorganismen nur sehr geringe Zelldichten tolerieren, fallen beim Ernten große Mengen flüssigen Mediums an, von dem die Mikroorganismen getrennt werden müssen, um sie weiter zu verarbeiten. Moderne Verfahren setzen hierzu energiesparendere Magnetseparationsverfahren ein, bei denen die Mikroorganismen mit Magnetitteilchen beladen und anschließend durch ein magnetisches Feld geleitet werden. Dabei werden die magnetisierten Mikroorganismen von der nicht magnetisierten Flüssigkeit getrennt. Ein Magnetseparationsverfahren ist beispielsweise in DE 10 2009 030 712 beschrieben.

Um eine effiziente Trennung mittels Magnetitteilchen zu erlangen, müssen sich diese stabil an die Mikroorganismen binden. Hierfür ist ein intensiver Kontakt zwischen den Mikroorganismen und den Magnetitteilchen erforderlich, der zu einem stabilen Anhaften der Magnetitteilchen an die Mikroorganismen und einer Bildung von Agglomeraten führt. Herkömmlich wird der Kontakt zwischen den Mikroorganismen und den Magnetitteilchen durch Einrühren der Magnetitteilchen in eine Mikroorganismen-Nährlösung-Suspension hergestellt. Nachteilig hierbei ist allerdings, dass der Energieeintrag der Rührenergie in die Suspension nur ungleichmäßig ist. Dadurch ist insgesamt mehr Energie zum Rühren notwendig, als notwendig wäre, wenn die Rührenergie gleichmäßig in die Suspension eintragbar wäre, um eine ausreichend intensive Kontaktierung der Magnetitteilchen mit den Mikroorganismen zu erreichen.

Aus der US 7,784,999 B1 ist eine Mischeinrichtung entsprechend dem Oberbegriff des Anspruch 1 bekannt, bei der Fluid durch eine sich verjüngende Düse in eine Mischkammer gepumpt wird. In der Mischkammer kann ein Additiv zugegeben und mit dem Fluid vermischt werden. In Strömungsrichtung nach der Mischkammer ist ein Diffusor zur Beruhigung der Strömung angeordnet.

Aufgabe der Erfindung ist es eine Mischeinrichtung zum Mischen von agglomerierendem Pulver in einer Suspension zu schaffen, wobei beim Mischen Mischenergie gleichmäßig in die Suspension eintragbar ist und dadurch eine gute Agglomeratbildung erzielt ist.

Die Aufgabe wird gelöst mit den Merkmalen des Patentanspruchs 1. Vorteilhafte Ausgestaltungen dazu sind in den weiteren Patentansprüchen angegeben.

Die erfindungsgemäße Mischeinrichtung zum Mischen von agglomerierendem Pulver in eine von einem Trägerfluid und darin suspendierter Partikel gebildete Suspension weist eine Düse zum Erzeugen eines Suspensionsstrahls, eine Zuführeinrichtung zum Einbringen des Pulvers in den Suspensionsstrahl, eine Mischkammer, die eingerichtet ist, die Partikel mit dem Pulver zu mischen, so dass sich das Pulver an die Partikel anhaftet, und einen Diffusor auf zum Beruhigen der Suspension derart, dass die von dem Pulver angelagerten Partikel in der Suspension Agglomerate bilden.

Bevorzugtermaßen ist das Pulver Magnetitpulver. Außerdem ist es bevorzugt, dass die Partikel Algen und/oder Cyanobakterien und das Trägerfluid eine Nährlösung für die Algen und/oder Cyanobakterien sind.

Die Düse, die Mischkammer und der Diffusor sind bevorzugt in Reihe geschaltet. Hierbei ist es bevorzugt, dass die Düse, die Mischkammer und der Diffusor zu einem Rohr zusammengefügt sind. Die Zuführeinrichtung mündet bevorzugt mit ihrer Zuführöffnung in die Mischkammer, so dass beim Eintreten des Suspensionsstrahls in die Mischkammer das Pulver von der Zuführeinrichtung durch die Zuführöffnung in den Suspensionsstrahl einbringbar ist. Hierbei ist es bevorzugt, dass die Zuführöffnung der Zuführeinrichtung außerhalb des Suspensionsstrahls in der Mischkammer angeordnet ist.

Die Mischkammer ist eingerichtet den Suspensionsstrahl mit dem Pulver zu verwirbeln. Hierzu weist die Mischklammer eine Blende oder eine Blende und ein Umlenkprofil auf, mit denen das Verwirbeln des Suspensionsstrahls mit dem Pulver bewerkstelligbar ist. Außerdem hat bevorzugt der Diffusor einen Öffnungsgrad und eine Länge, so dass die Suspension in dem Diffusor ablösefrei beruhigbar ist, wodurch sich in der Suspension die Agglomerate bilden.

Mit der erfindungsgemäßen Mischeinrichtung ist beim Mischen von dem Pulver in die Suspension ein gleichmäßiges Eintragen der Mischenergie in die Suspension ermöglicht, wodurch eine intensive Kontaktierung des Pulvers mit den Partikeln erreicht ist. Dadurch können die Partikel aufgrund der Agglomerierungswirkung des Pulvers die Agglomerate effektiv bilden. Die erfindungsgemäße Mischeinrichtung funktioniert besonders vorteilhaft, wenn die Suspension aus Mikroorganismen und Wasser gebildet ist sowie das Pulver Magnetitpulver ist. Die Suspension mit den Mikroorganismen wird als ein Treibmedium in die Mischeinrichtung gepumpt, wobei in der Düse die Suspension beschleunigt wird. Dadurch wird von der Düse ein Treibstrahl gebildet, dem das Magnetitpulver entweder in der Gasphase oder in der Flüssigphase zugemischt wird. In der Mischkammer werden die Mikroorganismen und die Magnetpartikel durch hohe Scherkräfte und Turbulenzen homogen vermischt. Im stromab der Mischkammer angeordneten Diffusor wird die Geschwindigkeit der Suspension zum Teil in Druck umgewandelt. In dem Diffusor nehmen die Scherkräfte und die Turbulenzen ab und es kann in dem Diffusor zur gewünschten Bildung von Mikroorganismen-Magnetit-Agglomeraten kommen.

Ferner ist durch die rohrartige Anordnung der Düse, der Mischkammer und des Diffusors eine quasi mehrstufige Ausgestaltung der Mischeinrichtung geschaffen, wobei die Mischeinrichtung von einer kontinuierlichen Suspensionsströmung durchströmbar ist. Somit wird mit der erfindungsgemäßen Mischeinrichtung das Magnetitpulver in einem kontinuierlichen Prozess der Mikroorganismussuspension beigemischt, wodurch die Ausbildung von Agglomeraten gefördert ist. Die erfindungsgemäße Ausgestaltung der Mischeinrichtung, bevorzugt mit der Blende und dem Umlenkprofil, ermöglicht eine gute Vermischung der Mikroorganismussuspension und der Magnetitpartikel. Hierbei erfolgt der Energieeintrag in die Suspension gleichmäßig, wodurch die erforderliche Energie zum Erreichen eines vorherbestimmten Durchmischungsgrads der Suspension minimiert ist. Somit kann vorteilhaft im Vergleich zu herkömmlichen Mischeinrichtungen, bei denen der Energieeintrag in eine Suspension ungleichmäßig ist, Energie eingespart werden. Außerdem ist es vorteilhaft, wenn die Mischeinrichtung in eine Anlage zur Erzeugung von Mikroorganismen eingesetzt ist, dass die Suspension mit ihren darin ausgebildeten Agglomeraten kontinuierlich erzeugt werden kann.

Im Folgenden wird eine bevorzugte Ausführungsform der erfindungsgemäßen Mischeinrichtung anhand der beigefügten schematischen Zeichnung erläutert. Es zeigt die Figur einen Längsschnitt dieser Ausführungsform der Mischeinrichtung.

Wie es aus der Figur ersichtlich ist, ist eine Mischeinrichtung 1 langgestreckt und rohrförmig ausgebildet, wobei die Mischeinrichtung 1 in der Figur gesehen links einen Eintrittsquerschnitt 2 und rechts einen Austrittsquerschnitt 3 hat. Zum Mischen einer Suspension ist die Suspension durch den Eintrittsquerschnitt 2 in die Mischeinrichtung 1 beispielsweise mit einer Pumpe zu fördern. An dem Eintrittsquerschnitt 2 weist die Mischeinrichtung 1 eine Düse 4 auf, deren Eintritt mit dem Eintrittsquerschnitt 2 zusammenfällt. In Strömungsrichtung verjüngt sich der Strömungsquerschnitt der Düse 4 bis zu deren Düsenaustrittsquerschnitt 5, wobei beim Durchströmen der Düse 4 die Strömung der Suspension beschleunigt wird. Somit ist die Länge der Düse 4 eine Beschleunigungsstrecke 6, die derart lang gewählt ist, dass an dem Düsenaustrittsquerschnitt 5 ein Strahl der Suspension ausgebildet ist.

Stromab der Düse 4 weist die Mischeinrichtung 1 eine Mischkammer 7 auf, die rohrförmig ausgebildet ist und einen Mischkammereintrittsquerschnitt 8, der mit dem Düsenaustrittsquerschnitt 5 zusammenfällt, und einen Mischkammeraustrittsquerschnitt 9 aufweist. Zwischen dem Mischerkammeintrittsquerschnitt 8 und dem Mischkammeraustrittsquerschnitt 9 erstreckt sich eine Mischstrecke 10, die derart lang gewählt ist, dass eine gute Durchmischung der Suspension in der Mischkammer 7 bewerkstelligbar ist.

Am Mischkammereintritt 8 ist eine Verwirbelungskammer 11 der Mischkammer 7 ausgebildet, wobei die Verwirbelungskammer 11 einen größeren Querschnitt hat als der Mischkammereintrittsquerschnitt 8 ist. Dadurch ist der durch den Düsenaustrittsquerschnitt 5 und den Mischkammereintrittsquerschnitt 8 eintretende Suspensionsstrahl 20 in der Verwirbelungskammer 11 als ein freier Fluidstrahl ausgebildet.

An der Verwirbelungskammer 11 ist eine Zuführöffnung 12 angebracht, an der wiederum eine Zuführleitung 13 befestigt ist, durch die ein Pulver 21 in die Verwirbelungskammer 11 förderbar ist. Das Pulver 21 ist Magnetitpulver und ist mit jeder denkbaren Fördereinrichtung in die Verwirbelungskammer 11 via die Zuführöffnung 12 förderbar. In der Verwirbelungskammer 11 gelangen Partikel des Pulvers 21 in die Randbereiche des Suspensionsstrahls 20 und werden von diesem mitgerissen. Dadurch erfolgt eine gleichmäßige Verteilung des Pulvers 21 in dem Suspensionsstrahl 20.

Stromab der Zuführöffnung 12 weist die Mischkammer 7 eine Blende 14 auf, durch die die Suspension unter starker Verwirbelung strömt. Ferner weist die Mischkammer 7 stromab der Blende 14 Umlenkprofile 15 auf, die erhaben an der Innenwand der Mischkammer 7 angeordnet sind und dadurch zu einer weiteren Verwirbelung der Suspensionsströmung führen. Denkbar ist die Mischkammer 7 auch ohne der Blende 14 und/oder der Umlenkprofile 15.

Dadurch, dass die Verwirbelungskammer 11 einen größeren Querschnitt hat als der Mischkammereintrittsquerschnitt 8 ist, liegt der Bereich außerhalb des Mischkammereintrittquerschnitts 8 in dessen Windschatten. In diesem Bereich wird durch die Zuführöffnung 12 das Pulver 21 eingebracht, das von dem Suspensionsstrahl 20 mitgerissen wird. Das anschließende Durchströmen der Blende 14 und das Passieren der Umlenkprofile 15 führt zu einer derart starken zusätzlichen Durchmischung der Suspensionsströmung in der Mischkammer 7, dass eine noch intensivere Kontaktierung der Mikroorganismen mit dem Magnetitpulver erreicht wird. Dadurch findet in der Mischkammer 7 eine Anhaftung des Magnetitpulvers an die Mikroorganismen statt, wodurch die Mikroorganismen ihrerseits zur Bildung von Agglomeraten 22 neigen. Durch die Anlagerung des Magnetitpulvers 21 an die Mikroorganismen können sich die Mikroorganismen via das Magnetitpulver magnetisch anziehen. Die dadurch erwirkte lokale Anhäufung der Mikroorganismen führt zu der Bildung der Agglomerate 22.

Stromab der Mischkammer 7 ist am Mischkammeraustrittsquerschnitt 9 ein Diffusor 16 angeordnet, dessen Diffusoreintrittsquerschnitt 17 mit dem Mischkammeraustrittsquerschnitt 9 zusammenfällt. Der Diffusor 16 erstreckt sich in Strömungsrichtung bis zu seinem Diffusoraustrittsquerschnitt 18 unter Überwinden einer Beruhigungsstrecke 19, wobei der Diffusor 16 in seinem Querschnitt über die Beruhigungsstrecke 19 sich aufweitet. Der Öffnungsgrad des Diffusors 16 und die Länge der Beruhigungsstrecke 19 sind derart gewählt, dass die Suspensionsströmung in dem Diffusor 16 derart beruhigt wird, dass die Bildung der Agglomerate 22 in ausreichendem Maße stattfindet. Am Diffusoraustrittsquerschnitt 18, der mit dem Austrittsquerschnitt 3 der Mischeinrichtung 1 zusammenfällt, strömt die Suspension mit den Agglomeraten 22 ab.

Die Düse 4, die Mischkammer 7 und der Diffusor 16 sind in Reihe hintereinander angeordnet, wobei die Suspension die Düse 4, die Mischkammer 7 und den Diffusor 16 gerade durchströmt. Somit ist die Mischeinrichtung 1 rohrförmig ausgebildet, wobei es denkbar ist, dass die Düse 4, die Mischkammer 7 und der Diffusor 16 einstückig aneinandergefügt sind. Am Eintrittsquerschnitt 2 der Mischeinrichtung 1 strömt die Suspension mit mehr oder wenig fein verteilten Mikroorganismen in die Mischeinrichtung 1 ein und am Austrittsquerschnitt 3 strömt die Suspension mit agglomerierten Mikroorganismen ab.

Ein Ernten der Mikroorganismen aus der Suspension ist besonders vorteilhaft mit einem magnetischen Trennverfahren durchführbar. Dadurch, dass die Mikroorganismen als die Agglomerate 22 vorliegen und dazu noch magnetisch sind, sind die Mikroorganismen in ihren Agglomeraten 22 einfach und effektiv aus der Suspension mit einem Magnet abtrennbar. Denkbar ist es, dass die Mischeinrichtung 1 in einer Zuführeinheit einer magnetischen Trenneinrichtung eingebaut ist. Hierbei kann die Suspension via die Mischeinrichtung 1 der magnetischen Trenneinrichtung zugeführt werden, wobei die Agglomerate 22 bei hoher Ausbeute und geringem Energieaufwand aus der Suspension gewonnen werden können. Ferner ermöglicht der Einsatz der Mischeinrichtung 21 eine kontinuierliche Zufuhr der Suspension zu der magnetischen Trenneinrichtung, so dass die magnetische Trenneinrichtung ebenfalls kontinuierlich betreibbar ist.

Dadurch, dass die Mischeinrichtung mit der Düse 4, der Mischkammer 7 und dem Diffusor 16 quasi mehrstufig ausgebildet ist, findet in der Mischeinrichtung 1 eine gute Vermischung der Suspension statt, wodurch das Magnetitpulver einen intensiven Kontakt mit den Mikroorganismen hat. Der Energieeintrag beim Durchmischen in die Suspension ist gleichmäßig, wodurch ein hoher Vermischungsgrad der Suspension bei einem geringen Energieeinsatz ermöglicht ist. Beim Betreiben der Mischeinrichtung 1 ist als einziger Energieverbraucher die Pumpe zum Fördern der Suspension zu dem Eintrittsquerschnitt 2 der Mischeinrichtung 1 vorgesehen. Etwaige Rührgeräte, die herkömmlich zum Vermischen einer Suspension mit einem Pulver bekannt sind und Energie verbrauchen, brauchen bei der Mischeinrichtung 1 nicht vorgesehen zu werden. In der Mischkammer 7 herrschen große Geschwindigkeitsgradienten in der Suspensionsströmung, wodurch die Suspension stark verwirbelt und turbulent ist. Somit herrschen in der Suspension in der Mischkammer 7 hohe Scherkräfte, die den intensiven Kontakt des Magnetitpulvers mit den Mikroorganismen unterstützen.

Über die Zuführöffnung 12 ist der Massenstrom an dem Pulver 21, der in die Mischkammer 7 eingebracht wird, dosierbar. Der Pulvermassenstrom ist auf den Anteil der Mikroorganismen in der Suspension einstellbar, so dass möglichst viel Pulver 21 an den Mikroorganismen anhaften kann und möglichst wenig Pulver 21 in der Suspension wirkungslos mitströmt. Dadurch ist es ermöglicht, dass bei einer eventuellen Konzentrationsschwankung der Mikroorganismen in der Suspension der Pulvermassenstrom entsprechend nachjustiert werden kann.

In einer besonders vorteilhaften Ausführung wird Magnetit oder ein vergleichbares Material eingesetzt, dessen Oberfläche dergestalt chemisch funktionalisiert ist, dass die Magnetitpartikel eine besonders intensive Bindung mit den Zelloberflächen der Algen bzw. der Mikroorganismen eingehen.

## Patentansprüche

1. Mischeinrichtung zum Mischen von agglomerierendem Pulver (21) in eine von einem Trägerfluid und darin suspendierter Partikel gebildete Suspension, mit einer Düse (4) zum Erzeugen eines Suspensionsstrahls (20), einer Zuführeinrichtung (12, 13) zum Einbringen des Pulvers (21) in den Suspensionsstrahl (20), einer Mischkammer (7), die eingerichtet ist die Partikel mit dem Pulver (21) zu mischen, so dass sich das Pulver (21) an die Partikel anhaftet, und einem Diffusor (16) zum Beruhigen der Suspension derart, dass die von dem Pulver (21) angelagerten Partikel in der Suspension Agglomerate (22) bilden, **dadurch gekennzeichnet, dass** die Mischkammer (7), in einem Bereich, in dem sich ihr Querschnitt in Strömungsrichtung verjüngt, eine Blende (14) oder eine Blende (14) und ein Umlenkprofil (15) aufweist, mit denen ein Verwirbeln des Suspensionsstrahls (20) mit dem Pulver (21) bewerkstelligbar ist.

2. Mischeinrichtung gemäß Anspruch 1, wobei das Pulver (21) Magnetitpulver ist.

3. Mischeinrichtung gemäß Anspruch 1 oder 2, wobei die Partikel Algen und/oder Cyanobakterien und das Trägerfluid eine Nährlösung für die Algen und/oder die Cyanobakterien sind.

4. Mischeinrichtung gemäß einem der Ansprüche 1 bis 3, wobei die Düse (4), die Mischkammer (7) und der Diffusor (16) in Reihe geschaltet sind.

5. Mischeinrichtung gemäß Anspruch 4, wobei die Düse(4), die Mischkammer (7) und der Diffusor (16) zu einem Rohr zusammengefügt sind.

6. Mischeinrichtung gemäß einem der Ansprüche 1 bis 5, wobei die Zuführeinrichtung (12, 13) mit ihrer Zuführöffnung (12) in die Mischkammer (7) mündet, so dass beim Eintreten des Suspensionsstrahls (20) in die Mischkammer (7) das Pulver (21) von der Zuführeinrichtung (12, 13) durch die Zuführöffnung (12) in den Suspensionsstrahl (20) einbringbar ist.

7. Mischeinrichtung gemäß Anspruch 6, wobei die Zuführöffnung (12) der Zuführeinrichtung (13) außerhalb des Suspensionsstrahls (20) in der Mischkammer (7) angeordnet ist.

8. Mischeinrichtung gemäß einem der Ansprüche 1 bis 7, wobei der Diffusor (16) einen Öffnungsgrad und eine Länge (19) hat, so dass die Suspension in dem Diffusor (16) ablösefrei beruhigbar ist, wodurch sich in der Suspension die Agglomerate (22) bilden.

## Claims

1. Mixing device for mixing agglomerating powder (21) into a suspension formed by a carrier fluid and particles suspended therein, with a nozzle (4) for creating a suspension jet (20), a feed device (12, 13) for introducing the powder (21) into the suspension stream (20), a mixing chamber (7), which is configured for mixing the particles with the powder (21) so that the powder (21) adheres to the particles, and a diffuser (16) for stabilizing the suspension such that the particles to which the powder (21) attaches form agglomerates (22) in the suspension, **characterised in that** the mixing chamber (7), in an area in which its cross-section narrows in the direction of flow, has an aperture (14) or or an aperture (14) and a deflection profile (15), with which a swirling of the suspension jet (20) with the powder (21) is able to be brought about.

2. Mixing device according to claim 1, wherein the powder (21) is magnetite powder.

3. Mixing device according to claim 1 or 2, wherein the particles are algae and/or cyanobacteria and the carrier fluid is a nutrient solution for the algae and/or the cyanobacteria.

4. Mixing device according to one of claims 1 to 3, wherein the nozzle (4), the mixing chamber (7) and the diffuser (16) are connected in series.

5. Mixing device according to claim 4, wherein the nozzle (4), the mixing chamber (7) and the diffuser (16) are combined to form a tube.

6. Mixing device according to one of claims 1 to 5, wherein the feed device (12, 13) opens out with its feed opening (12) into the mixing chamber (7), so that, on entry of the suspension jet (20) into the mixing chamber (7), the powder (21) is able to be introduced by the feed device (12, 13) through the feed opening (12) into the suspension jet (20).

7. Mixing device according to claim 6, wherein the feed opening (12) of the feed device (13) is disposed outside the suspension jet (21) in the mixing chamber (7).

8. Mixing device according to one of claims 1 to 7, wherein the diffuser (16) has a degree of opening and a length (19) such that the suspension is able to be stabilized without separation in the diffuser (16), through which the agglomerates (22) form in the suspension.

## Revendications

1. Dispositif de mélange pour mélanger de la poudre agglomérante (21) dans une suspension constituée d'un fluide porteur et de particules qui y sont mises en suspension, avec une buse (4) pour la formation d'un jet de suspension (20), un dispositif d'amenée (12, 13) pour l'introduction de la poudre (21) dans le jet de suspension (20), une chambre de mélange (7) qui est destinée à mélanger les particules avec la poudre (21), de sorte que la poudre (21) adhère aux particules, et un diffuseur (16) pour calmer la suspension de sorte que les particules recouvertes par la poudre (21) constituent des agglomérats (22) dans la suspension, **caractérisé en ce que** la chambre de mélange (7) comprend, dans une zone dans laquelle sa section se rétrécit dans la direction de l'écoulement, un écran (14) ou un écran (14) et un profil de déviation (15) avec lesquels peut être réalisé un tourbillon du jet de suspension (20) avec la poudre (21).

2. Dispositif de mélange selon la revendication 1, dans lequel la poudre (21) est de la poudre de magnétite.

3. Dispositif de mélange selon la revendication 1 ou 2, dans lequel les particules sont des algues et/ou des cyanobactéries et le fluide porteur une solution nutritive pour les algues et/ou les cyanobactéries.

4. Dispositif de mélange selon l'une des revendications 1 à 3, dans lequel la buse (4), la chambre de mélange (7) et le diffuseur (16) sont raccordés en série.

5. Dispositif de mélange selon la revendication 4, dans lequel la buse (4), la chambre de mélange (7) et le diffuseur (16) sont rassemblés dans un tube.

6. Dispositif de mélange selon l'une des revendications 1 à 5, dans lequel le dispositif d'amenée (12, 13) débouche dans la chambre de mélange (7) par son orifice d'amenée (12), de sorte que, lors de la pénétration du jet de suspension (20) dans la chambre de mélange (7), la poudre (21) puisse passer du dispositif d'amenée (12, 13), à travers l'orifice d'amenée (12), dans le jet de suspension (20).

7. Dispositif de mélange selon la revendication 6, dans lequel l'orifice d'amenée (12) du dispositif d'amenée (13) est agencé dans la chambre de mélange (7) en dehors du jet de suspension (20).

8. Dispositif de mélange selon l'une des revendications 1 à 7, dans lequel le diffuseur (16) a un degré d'ouverture et une longueur (19) tels que la suspension puisse être calmée dans le diffuseur (16) sans décollement, par suite de quoi les agglomérats (22) se forment dans la suspension.
